# EUROPÄISCHE PATENTSCHRIFT

(11) **EP 3 450 662 B1**
(45) Veröffentlichungstag und Bekanntmachung des Hinweises auf die Patenterteilung: **26.02.2020**
(21) Anmeldenummer: 18185384.7
(22) Anmeldetag: 25.07.2018
(51) Int. Cl.: E05C 7/02, E05C 9/02, E05B 9/08

(54) **ANTRIEBSEINRICHTUNG EINES TREIBSTANGENBESCHLAGES UND VERFAHREN ZUR MONTAGE EINER SOLCHEN ANTREIBSEINRICHTUNG**
DRIVE DEVICE OF A DRIVE ROD FITTING AND METHOD FOR MOUNTING SUCH A DRIVE ROD FITTING
DISPOSITIF D'ENTRAÎNEMENT D'UNE FERRURE À TIGE D'ENTRAÎNEMENT ET PROCÉDÉ DE MONTAGE D'UN TEL DISPOSITIF D'ENTRAÎNEMENT

(30) Priorität: 05.09.2017 DE 102017215611
(43) Veröffentlichungstag der Anmeldung: 06.03.2019
(73) Patentinhaber: Aug. Winkhaus GmbH & Co. KG, 48291 Telgte (DE)
(72) Erfinder: Theising, André, 48268 Greven (DE)

(56) Entgegenhaltungen:
- EP-A1- 3 162 994
- DE-A1-102014 117 419
- GB-A- 2 279 396

## Beschreibung

Die Erfindung betrifft eine Antriebseinrichtung eines Treibstangenbeschlages eines gegen einen Rahmen schwenkbaren Flügels, mit einem Antriebsgetriebe, mit einem Antriebsritzel des Antriebsgetriebes zum Antrieb einer längsverschieblich geführten Treibstange, mit einem unterhalb eines Flügelüberschlags anzuordnenden Gehäuse des Antriebsgetriebes, mit einem zur drehfesten Koppelung mit einer Handhabe vorgesehenen Antriebsausnehmung in dem Antriebsritzel und mit einer Koppeleinrichtung zur Koppelung des Antriebsgetriebes mit der Treibstange, wobei die Koppeleinrichtung einen von dem Antriebsgetriebe antreibbaren Schieber hat, und mit einer Befestigungsschraube zur Verbindung des Gehäuses mit einem Bauteil des Flügels, wobei ein Schraubenkopf der Befestigungsschraube an dem Gehäuse angeordnet ist. Weiterhin betrifft die Erfindung ein Verfahren zur Montage einer solchen Antriebseinrichtung in einem einen Treibstangenbeschlag aufweisenden Flügel.

Eine solche Antriebseinrichtung ist aus der EP 3 162 994 A1 bekannt. Bei dieser Antriebseinrichtung wird das Antriebsgetriebe in eine in der Falzseite des Flügels befindliche Ausnehmung eingesetzt und über die Koppeleinrichtung mit der Treibstange gekoppelt. Das Antriebsgetriebe ist durch eine auf dem Flügelüberschlag montierte Handhabe auf dem Flügelüberschlag montiert. Zur Befestigung werden Befestigungsschrauben durch am Gehäuse angeordnete Befestigungslaschen in den Flügel geführt. Es ist keine Halterung für eine Dichtung vorgesehen.

Eine ähnliche Antriebseinrichtung ist aus der EP 0 492 341 A1 bekannt. Bei dieser Antriebseinrichtung wird das Antriebsgetriebe in eine in der Falzseite des Flügels befindliche Ausnehmung eingesetzt und über die Koppeleinrichtung mit der Treibstange gekoppelt. Anschließend wird eine Rosette der Handhabe auf dem Flügelüberschlag montiert und die Handhabe mit dem Antriebsgetriebe gekoppelt. Die Befestigungsschrauben werden durch die Rosette und den Flügelüberschlag geführt und in das Antriebsgetriebe eingedreht. Damit sind die Befestigungsschrauben bei verriegeltem Fenster zugänglich und benötigen eine Abdeckung.

Aus der EP 2 788 298 A1 ist ebenfalls ein Antriebsgetriebe bekannt geworden, bei dem eine Koppeleinrichtung des Antriebsgetriebes mit der Treibstange im Falz des Fensters angeordnet ist. Die Handhabe ist über die Rosette mit dem Antriebsgetriebe verschraubt.

Nachteilig bei den bekannten Antriebseinrichtungen ist, dass das Einsetzen und die Schraubbefestigung des Antriebsgetriebes von zwei unterschiedlichen Seiten des Flügels erfolgt. Dies erhöht den Montageaufwand.

Der Erfindung liegt das Problem zugrunde, eine Antriebseinrichtung der eingangs genannten Art so zu gestalten, dass sie einfach montiert werden kann und die Unterbrechung der Abdichtung des Flügels vermieden wird. Weiterhin liegt der Erfindung das Problem zugrunde, ein Verfahren zur einfachen Montage einer solchen Antriebseinrichtung zu schaffen.

Dieses Problem wird erfindungsgemäß dadurch gelöst, dass das Gehäuse eine Dichtung des Flügels haltert und dass die Dichtung in Ausnehmungen des Gehäuses befestigt ist.

Durch diese Gestaltung wird eine Unterbrechung der Abdichtung des Flügels vermieden. Da die Dichtung in Ausnehmungen des Gehäuses befestigt ist, ist die Montage besonders einfach. Die Ausnehmungen können zusätzlich zur Aufnahme der Befestigungsschrauben dienen. Hierdurch kann durch die Anordnung des Gehäuses die Dichtung des einen Flügels an dem anderem Flügel unterbrochen werden. Jedoch wird diese Dichtung von der auf dem Gehäuse befestigten Dichtung ersetzt. Durch diese Gestaltung kann das Gehäuse zudem besonders nahe an der Begrenzung des Flügelüberschlags angeordnet sein.
Durch diese Gestaltung ist die Montage der Antriebseinrichtung auch besonders einfach, da das Einsetzen des Antriebsgetriebes und die Montage der Befestigungsschrauben für das Antriebsgetriebe in der gleichen Position des Flügels erfolgen kann. Ein Wenden des Flügels ist nicht erforderlich.
Da hierdurch der Schraubenkopf nur bei geöffnetem Flügel zugänglich ist bildet diese Gestaltung auch einen großen Sicherheitsvorteil gegen eine Manipulation des Treibstangenbeschlages. Weiterhin kann auf eine Abdeckung der Schraubenköpfe verzichtet werden, da diese in der Falzseite des Flügels angeordnet sind.

Die Montage wird weiter vereinfacht, wenn ein Stulpprofil mit dem Gehäuse von der Seite des Gehäuses her verschraubt ist. Ein Stulpprofil wird häufig bei zweiflügeligen Fenstern als Überschlag verwendet. Das Stulpprofil wird dabei auf der Handhabenseite des ersten Flügels zur Verlängerung des Überschlages benötigt und trägt üblicherweise die Rosette der Handhabe.
Das Stulpprofil kann dabei am ersten Flügel vorfixiert sein und wird bei der Verschraubung des Gehäuses endfixiert.

Zur weiteren Vereinfachung der Montage der Antriebseinrichtung mit einer Rosette der Handhabe an dem Flügel trägt es gemäß einer vorteilhaften Weiterbildung der Erfindung bei, wenn eine die Handhabe lagernde Rosette mit dem Gehäuse von der Seite des Gehäuses her verschraubt ist. Durch diese Gestaltung lässt sich der Flügelüberschlag und falls erforderlich das Stulpprofil zwischen der Rosette und dem Gehäuse einspannen. Damit weisen die Verbindungen des Gehäuses und der Rosette mit dem Flügelüberschlag und dem Stulpprofil eine besonders hohe Stabilität auf. Die Handhabe lässt sich bei verriegeltem Fenster nicht entfernen.
Zudem ist der Schraubenkopf von der Seite der Rosette her unzugänglich.

Die Verschraubung des Gehäuses von der Seite des Gehäuses gestaltet sich gemäß einer anderen vorteilhaften Weiterbildung der Erfindung besonders einfach, wenn das Gehäuse trichterförmige Vertiefungen zur Aufnahme des Schraubenkopfes hat.

Eine Vorfixierung des Gehäuses in dem Flügelüberschlag gestaltet sich gemäß einer anderen vorteilhaften Weiterbildung der Erfindung besonders einfach, wenn von dem Gehäuse Laschen abstehen und dass die Laschen zur Aufnahme von Befestigungsschrauben des Gehäuses ausgebildet sind. Vorzugsweise stehen die Laschen parallel zu der Dichtung hervor.

Eine separat zu montierende Abdeckung der Befestigungsschrauben lässt sich gemäß einer anderen vorteilhaften Weiterbildung der Erfindung einfach vermeiden, wenn die Rosette auf ihrer dem Flügelüberschlag abgewandten Seite in dem die Handhabe umgebenden Bereich eine geschlossene Oberfläche hat.

Der Antriebsweg der Antriebseinrichtung lässt sich gemäß einer anderen vorteilhaften Weiterbildung der Erfindung einfach begrenzen, wenn das Gehäuse eine in eine Ausnehmung des Schiebers eingreifende Nase hat.

Die Koppeleinrichtung lässt sich gemäß einer anderen vorteilhaften Weiterbildung der Erfindung auf Abmessungen des jeweiligen Flügels einfach anpassen, wenn der Schieber mit einer Zahnstange verbunden ist und dass das Antriebsritzel in die Zahnstange eingreift.

Das zweit genannte Problem, nämlich die Schaffung eines Verfahrens zur Montage einer solchen Antriebseinrichtung zu schaffen, welches eine spätere Manipulation weitgehend verhindert, wird erfindungsgemäß dadurch gelöst, dass das Antriebsgetriebe durch eine Kippbewegung mit dem Schieber hinter die bereits montierte Treibstange eingeführt wird, bis Formschlusselemente des Schiebers mit Formschlusselementen der Treibstange ineinander greifen, dass Befestigungsschrauben von der Seite des Antriebsgetriebes montiert werden und dass die Dichtung in Ausnehmungen des Gehäuses befestigt wird.

Durch diese Gestaltung lässt sich die Antriebseinrichtung bei vormontiertem Treibstangenbeschlag einfach montieren. Da das Einführen des Antriebsgetriebes und dessen Verschraubung ausschließlich von der Falzseite des Flügels erfolgt, gestaltet sich die Montage der Antriebseinrichtung besonders einfach. Zudem lässt sich das Antriebsgetriebe auch nur bei geöffnetem Flügel demontieren. Damit ist die Antriebseinrichtung weitgehend vor Manipulation geschützt.

Verschraubungen der Antriebseinrichtung sind im geschlossenem Zustand des Flügels gemäß einer anderen vorteilhaften Weiterbildung der Erfindung vollständig verdeckt, wenn das Antriebsgetriebe zunächst an dem Flügel vorfixiert und anschließend mit der Rosette von der Seite des Antriebsgetriebes her verschraubt wird.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein zweiflügeliges Fenster mit einer Antriebseinrichtung,
- Fig. 2: einen Teilschnitt durch das Fenster mit der Antriebseinrichtung entlang der Linie II - II,
- Fig. 3: einen Teilschnitt durch das Fenster mit der Antriebseinrichtung entlang der Linie III - III,
- Fig. 4: eine perspektivische Ansicht des Antriebsgetriebes der Antriebseinrichtung aus Figur 1,
- Fig. 5: eine Explosionsdarstellung des Antriebsgetriebes der Antriebseinrichtung aus Figur 1.

Figur 1 zeigt ein zweiflügeliges Fenster mit einem Rahmen 1, bei dem sich zwei Flügel 2, 3 ohne Mittelpfosten gegeneinander verschwenken lassen. Das Fenster hat einen Treibstangenbeschlag 4 mit einer Treibstange 5 zur Verriegelung eines ersten Flügels 2 mit dem Rahmen 1 und mit einem zweiten Flügel 3. Der Treibstangenbeschlag 4 hat ein von einer Handhabe 6 antreibbares Antriebsgetriebe 7 zur Verschiebung der Treibstange 5. Der zweite Flügel 3 ist mit einem weiteren, nicht näher dargestellten Verschluss in dem Rahmen verriegelbar. Die Flügel 2, 3 sind jeweils an dem Rahmen gelagert. Der die Handhabe 6 halternde Flügel 2 hat ein aufgesetztes Stulpprofil 34, mit dem er den zweiten Flügel 3 überragt. Auf dem Stulpprofil 34 ist eine Rosette 9 befestigt, welche die Handhabe 6 drehbar lagert und axial sichert.

Figur 2 zeigt vergrößert einen Teilbereich des Fensters in einer Schnittdarstellung entlang der Linie II - II durch den Flügelüberschlag 8, das Stulpprofil 34 und das Antriebsgetriebe 7 aus Figur 1. Die Koppelung des Antriebsgetriebes 7 mit der verdeckt unterhalb einer Stulpschiene 10 längsverschieblich geführten Treibstange 5 hat eine Koppeleinrichtung 11. Die Koppeleinrichtung 11 hat einen von dem Antriebsgetriebe 7 antreibbaren Schieber 12 und auf dem Schieber 12 und der Treibstange 5 angeordnete und quer zur Bewegungsrichtung der Treibstange 5 ineinander greifende Formschlusselemente 13, 14. Das Antriebsgetriebe 7 hat ein Gehäuse 15 mit zwei Gehäuseteilen 16, 17. Eine Tasche 18 in dem Flügel 2 dient zur Aufnahme eines Teilbereichs des Gehäuses 15 und des Schiebers 12. Der Flügel 2 ist über eine Dichtung 19 gegenüber dem anderen, in Figur 1 dargestellten Flügel 3 abgedichtet. Weiterhin haltert das Gehäuse 15 ein Teilstück einer Dichtung 20. Die Dichtung ist in Ausnehmungen des Gehäuses eingesetzt.

Figur 3 zeigt eine Schnittdarstellung entlang der Linie III - III durch den Flügelüberschlag 8, das Stulpprofil 34 und das Antriebsgetriebe 7 aus Figur 1. Hierbei ist zu erkennen, dass als Senkkopfschrauben ausgebildete Befestigungsschrauben 21 von der Seite des Antriebsgetriebes 7 durch den Flügelüberschlag 8 und das Stulpprofil 34 in die Rosette 9 eingedreht sind. Schraubenköpfe 22 sind in dem Gehäuse 15 angeordnet. Weiterhin sind durch Laschen 23 des Gehäuses 15 weitere Befestigungsschrauben 24 in den Flügel 2 eingedreht. Diese weiteren Befestigungsschrauben 24 dienen zur Vorfixierung des Gehäuses 15 an dem Flügel 2. Der Flügel 2 und der Flügelüberschlag 8 weisen ein Lochbild 25 zur Durchführung eines Teils der Befestigungsschrauben 21 und eines Vierkants 26 der Handhabe 6 auf.

Zur Montage wird das Gehäuse 15 des Antriebsgetriebes 7 mit dem Schieber 12 durch eine Kippbewegung hinter die Treibstange 5 geführt, bis die Formschlusselemente 13, 14 des Schiebers 12 und der Treibstange 5 ineinander greifen. Anschließend lässt sich das Gehäuse 15 mittels der an den Laschen 23 angeordneten Befestigungsschrauben 24 an dem Flügel 2 vorfixieren. Anschließend wird die Handhabe 6 mit dem Vierkant 26 durch das Lochbild 25 im Flügel 2 in das Antriebsgetriebe 7 eingeführt bis die Rosette 9 an dem Flügelüberschlag 8 anliegt. Schließlich werden Befestigungsschrauben 21 von der Seite des Gehäuses 15 durch den Flügelüberschlag 8 und gegebenenfalls durch das Stulpprofil 34 in die Rosette 9 eingedreht.

Figur 4 zeigt das Antriebsgetriebe aus Figur 1 in einer perspektivischen Darstellung. Hierbei ist zu erkennen, dass ein Antriebsritzel 27 des Antriebsgetriebes 7 einen Innenvierkant 28 zur drehfesten Aufnahme des Vierkants 26 der Handhabe 6 hat. Das Gehäuse 15 hat trichterförmige Vertiefungen 29 zur Aufnahme der Schraubenköpfe 22 der Befestigungsschrauben 21. Das Gehäuse hat zudem Ausnehmungen 33, in denen das in Figur 2 dargestellte Teilstück der Dichtung 20 befestigt ist.

Figur 5 zeigt eine Explosionsdarstellung des Antriebsgetriebes 7. Das Antriebsritzel 27 ist zwischen den Gehäuseteilen 16, 17 gelagert und treibt eine Zahnstange 30 an. Die Zahnstange 30 ist an dem Schieber 12 befestigt. Weiterhin hat der Schieber 12 eine Ausnehmung 31, in die im montierten Zustand eine Nase 32 des Gehäuses 15 eindringt. Damit wird der Bewegungsbereich des Schiebers 12 begrenzt.

## Patentansprüche

1. Antriebseinrichtung eines Treibstangenbeschlages (4) eines gegen einen Rahmen (1) schwenkbaren Flügels (2), mit einem Antriebsgetriebe (7), mit einem Antriebsritzel (27) des Antriebsgetriebes (7) zum Antrieb einer längsverschieblich geführten Treibstange (5), mit einem unterhalb eines Flügelüberschlags (8) anzuordnenden Gehäuse (15) des Antriebsgetriebes (7), mit einem zur drehfesten Koppelung mit einer Handhabe (6) vorgesehenen Antriebsausnehmung in dem Antriebsritzel (27) und mit einer Koppeleinrichtung (11) zur Koppelung des Antriebsgetriebes (7) mit der Treibstange (5), wobei die Koppeleinrichtung (11) einen von dem Antriebsgetriebe (7) antreibbaren Schieber (12) hat, und mit einer Befestigungsschraube (21, 24) zur Verbindung des Gehäuses (15) mit einem Bauteil des Flügels (2), wobei ein Schraubenkopf (22) der Befestigungsschraube (21, 24) an dem Gehäuse (15) angeordnet ist, **dadurch gekennzeichnet, dass** das Gehäuse (15) eine Dichtung (20) des Flügels (2) haltert und dass die Dichtung (20) in Ausnehmungen (33) des Gehäuses (15) befestigt ist.

2. Antriebseinrichtung nach Anspruch 1, **dadurch gekennzeichnet, dass** ein Stulpprofil (34) mit dem Gehäuse (15) von der Seite des Gehäuses (15) her verschraubt ist.

3. Antriebseinrichtung nach Anspruch 1 oder 2, **dadurch gekennzeichnet, dass** eine die Handhabe (6) lagernde Rosette (9) mit dem Gehäuse (15) von der Seite des Gehäuses (15) her verschraubt ist.

4. Antriebseinrichtung nach einem der vorhergehenden Ansprüche, **dadurch gekennzeichnet, dass** das Gehäuse (15) trichterförmige Vertiefungen (29) zur Aufnahme des Schraubenkopfes (22) hat.

5. Antriebseinrichtung nach einem der vorhergehenden Ansprüche, **dadurch gekennzeichnet, dass** von dem Gehäuse (15) Laschen (23) abstehen und dass die Laschen (23) zur Aufnahme von Befestigungsschrauben (24) des Gehäuses (15) ausgebildet sind.

6. Antriebseinrichtung nach einem der vorhergehenden Ansprüche, **dadurch gekennzeichnet, dass** die Rosette (9) auf ihrer dem Flügelüberschlag (8) abgewandten Seite in dem die Handhabe (6) umgebenden Bereich eine geschlossene Oberfläche hat.

7. Antriebseinrichtung nach einem der vorhergehenden Ansprüche, **dadurch gekennzeichnet, dass** das Gehäuse (15) eine in eine Ausnehmung (31) des Schiebers (12) eingreifende Nase (32) hat.

8. Antriebseinrichtung nach einem der vorhergehenden Ansprüche, **dadurch gekennzeichnet, dass** der Schieber (12) mit einer Zahnstange (30) verbunden ist und dass das Antriebsritzel (27) in die Zahnstange (30) eingreift.

9. Verfahren zur Montage einer Antriebseinrichtung nach einem der vorhergehenden Ansprüche in einem einen Treibstangenbeschlag (4) aufweisenden Flügel (2), **dadurch gekennzeichnet, dass** das Antriebsgetriebe (7) durch eine Kippbewegung mit dem Schieber (12) hinter die bereits montierte Treibstange (5) eingeführt wird, bis Formschlusselemente (14) des Schiebers (12) mit Formschlusselementen (13) der Treibstange (5) ineinander greifen, dass Befestigungsschrauben (21, 24) von der Seite des Antriebsgetriebes (7) montiert werden und dass die Dichtung (20) in Ausnehmungen (33) des Gehäuses (15) befestigt wird.

10. Verfahren nach Anspruch 9, **dadurch gekennzeichnet, dass** das Antriebsgetriebe (7) zunächst an dem Flügel (2) vorfixiert und anschließend mit der Rosette (9) von der Seite des Antriebsgetriebes (7) her verschraubt wird.

## Claims

1. A drive device of a drive rod fitting (4) of a casement (2) pivotable against a frame (1), with a drive gear (7), with a drive pinion (27) of the drive gear (7) for driving a longitudinally displaceably guided drive rod (5), with a housing (15) of the drive gear (7) to be arranged underneath a casement cover (8), with a drive recess in the drive pinion (27) provided for rotationally fixed coupling with a handle (6) and with a coupling device (11) for coupling the drive gear (7) with the drive rod (5), wherein the coupling device (11) has a slider (12) drivable by the drive gear (7), and with a fastening screw (21, 24) for connecting the housing (15) with a component of the casement (2), wherein a screw head (22) of the fastening screw (21, 24) is arranged on the housing (15), **characterized in that** the housing (15) supports a seal (20) of the casement (2) and that the seal (20) is fastened in recesses (33) of the housing (15).

2. The drive device according to Claim 1, **characterized in that** an astragal (34) is screwed to the housing (15) from the side of the housing (15).

3. The drive device according to Claim 1 or 2, **characterized in that** a rosette (9) supporting the handle (6) is screwed to the housing (15) from the side of the housing (15).

4. The drive device according to any one of the preceding claims, **characterized in that** the housing (15) has funnel-shaped depressions (29) for receiving the screw head (22).

5. The drive device according to any one of the preceding claims, **characterized in that** tabs (23) project from the housing (15) and that the tabs (23) are designed for receiving fastening screws (24) of the housing (15).

6. The drive device according to any one of the preceding claims, **characterized in that** the rosette (9) has a closed surface on its side facing away from the casement cover (8) in the area surrounding the handle (6).

7. The drive device according to any one of the preceding claims, **characterized in that** the housing (15) has a nose (32) engaging in a recess (31) of the slider (12).

8. The drive device according to any one of the preceding clams, **characterized in that** the slider (12) is connected to a toothed rod (30) and that the drive pinion (27) engages into the toothed rod (30).

9. A method for mounting a drive device according to any one of the preceding claims in a casement (2) having a drive rod fitting (4), **characterized in that** the drive gear (7) is introduced by a tilting movement with the slider (12) behind the already mounted drive rod (5), until positive-locking elements (14) of the slider (12) interlock with the positive-locking elements (13) of the drive rod (5), that fastening screws (21, 24) are mounted from the side of the drive gear (7), and that the seal (20) is fastened in recesses (33) of the housing (15).

10. The method according to Claim 9, **characterized in that** the drive gear (7) is initially prefixed to the casement (2) and subsequently is screwed to the rosette (9) from the side of the drive gear (7).

## Revendications

1. Dispositif d'entraînement d'une ferrure à crémone (4) d'un battant (2) pivotant contre un cadre (1), avec une transmission d'entraînement (7), avec un pignon d'entraînement (27) de la transmission d'entraînement (7) pour l'entraînement d'une crémone (5) guidée de manière coulissante longitudinalement, avec un boîtier (15) de la transmission d'entraînement (7) à disposer en dessous d'un recouvrement de battant (8), avec un évidement d'entraînement, prévu pour le couplage solidaire en rotation avec une poignée (6), dans le pignon d'entraînement (27) et avec un dispositif de couplage (11) pour le couplage de la transmission d'entraînement (7) avec la crémone (5), le dispositif de couplage (11) comprenant un curseur (12) pouvant être entraîné par la transmission d'entraînement (7) et avec une vis de fixation (21, 24) pour la liaison du boîtier (15) avec un composant du battant (2), une tête de vis (22) de la vis de fixation (21, 24) étant disposée sur le boîtier (15), **caractérisé en ce que** le boîtier (15) supporte un joint d'étanchéité (20) du battant (2) et **en ce que** le joint d'étanchéité (20) est fixé dans des évidements (33) du boîtier (15).

2. Dispositif d'entraînement selon la revendication 1, **caractérisé en ce qu'**un profilé de têtière (34) est vissé avec le boîtier (15) à partir du côté du boîtier (15).

3. Dispositif d'entraînement selon la revendication 1 ou 2, **caractérisé en ce qu'**une rosette (9) logeant la poignée (6) est vissée avec le boîtier (15) à partir du côté du boîtier (15).

4. Dispositif d'entraînement selon l'une des revendications précédentes, **caractérisé en ce que** le boîtier (15) comprend des cavités en forme d'entonnoirs (29) pour le logement de la tête de vis (22).

5. Dispositif d'entraînement selon l'une des revendications précédentes, **caractérisé en ce que**, du boîtier (15), partent des pattes (23) et **en ce que** les pattes (23) sont conçues pour le logement de vis de fixation (24) du boîtier (15).

6. Dispositif d'entraînement selon l'une des revendications précédentes, **caractérisé en ce que** la rosette (9) présente, sur son côté opposé au recouvrement de battant (8), dans la zone entourant la poignée (6), une surface fermée.

7. Dispositif d'entraînement selon l'une des revendications précédentes, **caractérisé en ce que** le boîtier (15) comprend un embout (32) s'emboîtant dans un évidement (31) du curseur (12).

8. Dispositif d'entraînement selon l'une des revendications précédentes, **caractérisé en ce que** le curseur (12) est relié avec une crémaillère (30) et **en ce que** le pignon d'entraînement (27) s'engrène avec la crémaillère (30).

9. Procédé de montage d'un dispositif d'entraînement selon l'une des revendications précédentes dans un battant (2) comprenant une ferrure à crémone (4), **caractérisé en ce que** la transmission d'entraînement (7) est introduite, par un mouvement de basculement, avec le curseur (12), derrière la crémone (5) déjà montée, jusqu'à ce que des éléments de complémentarité de forme (14) du curseur (12) s'emboîtent avec des éléments de complémentarité de forme (13) de la crémone (5), **en ce que** des vis de fixation (21, 24) sont montées à partir du côté de la transmission d'entraînement (7) et **en ce que** le joint d'étanchéité (20) est fixé dans des évidements (33) du boîtier (15).

10. Procédé selon la revendication 9, **caractérisé en ce que** la transmission d'entraînement (7) est d'abord pré-fixée au battant (2) puis est vissée avec la rosette (9) à partir du côté de la transmission d'entraînement (7).
